# EUROPÄISCHE PATENTSCHRIFT

(11) **EP 3 587 898 B1**
(45) Veröffentlichungstag und Bekanntmachung des Hinweises auf die Patenterteilung: **12.10.2022**
(21) Anmeldenummer: 18179782.0
(22) Anmeldetag: 26.06.2018
(51) Int. Cl.: F21S 8/00, F21V 3/02, F21V 5/00, F21V 5/04, F21Y 115/10, F21Y 107/00, F21W 131/403, F21Y 107/90

(54) **GEHÄUSE**
HOUSING
BOÎTIER

(43) Veröffentlichungstag der Anmeldung: 01.01.2020
(73) Patentinhaber: AUER Signal GmbH, 1230 Wien (AT)
(72) Erfinder: OTTO, Alexander, 2013 Göllersdorf (AT)
(74) Vertreter: SONN Patentanwälte OG

(56) Entgegenhaltungen:
- EP-A1- 2 878 879
- EP-A1- 3 199 866
- EP-B1- 3 043 111
- WO-A1-2009/125160
- JP-A- 2005 044 738

## Beschreibung

Die Erfindung betrifft ein Gehäuse zur Aufnahme zumindest eines Leiterplattenelements mit zumindest einem Leuchtelement zur Abgabe eines Signallichtes, wobei eine Linsenvorrichtung zur Streuung und/oder Sammlung des vom zumindest einen Leuchtelement abgegebenen Signallichtes vorgesehen ist, aufweisend eine Mantelfläche mit einer Lichtaustrittsfläche und eine die Mantelfläche in eine axiale Richtung im Wesentlichen begrenzende Deckfläche. Weiters betrifft die Erfindung eine Leuchtsignalvorrichtung aufweisend ein Gehäuse und zumindest ein Leiterplattenelement mit zumindest einem Leuchtelement zur Abgabe eines Signallichtes und ein Verfahren zur Herstellung eines Gehäuses zur Aufnahme zumindest eines Leiterplattenelements mit zumindest einem Leuchtelement zur Abgabe eines Signallichtes, wobei eine Linsenvorrichtung zur Streuung und/oder Sammlung des vom zumindest einen Leuchtelement abgegebenen Signallichtes vorgesehen ist, aufweisend eine Mantelfläche mit einer Lichtaustrittsfläche und eine die Mantelfläche in eine axiale Richtung im Wesentlichen begrenzende Deckfläche.

Im Stand der Technik sind Warnleuchten mit zylindrischer Lichtaustrittsfläche und hauptsächlich radialer Lichtabstrahlung, welche rundum gleichmäßig erfolgt, bekannt. Die Lichtabstrahlung kann im Fall einer Wandmontage beispielsweise auch nur halbzylindrisch mit einer 180°-Abstrahlung erfolgen. Weiters kann ein beliebig anderer Sektorenwinkel ausgestrahlt werden. Dabei können im Inneren der Warnleuchte LEDs als Lichtquelle so angeordnet sein, dass ihre Hauptabstrahlrichtung bereits radial orientiert ist.

Es ist eine Vielzahl von Signalvorrichtungen, insbesondere Leuchtsignalvorrichtungen bekannt. Insbesondere sind Leuchtsignalvorrichtungen mit einem, gegebenenfalls eingefärbtem, Gehäuse, das beispielsweise zylindrisch ist, bekannt, in deren Inneren mit auf einem oder mehreren Leiterplattenelementen befestigten Leuchtdioden (LEDs) ein Leuchtsignal abgegeben werden kann.

Solche Leuchtsignalvorrichtungen, insbesondere Warnleuchten, weisen üblicherweise eine umlaufende Lichtaustrittsfläche, auch als Kalotte bezeichnet, mit einer Deckfläche als Abschluss oder zur Stabilisierung auf. Darin befindet sich zumindest eine oder mehrere regelmäßig angeordnete Platinen, die im Wesentlichen parallel zur Achsrichtung der Warnleuchte angeordnet sind und zumeist mehrere LEDs in einer Reihe aufweisen, sowie eine Reihe von Primärlinsen, welche unmittelbar vor den LEDs angeordnet sind und deren Lichtstärke in Umfangsrichtung vergleichmäßigen und die Breite der Abstrahlung nach dem Einsatzzweck und erforderlichen Sichtbereich einstellen. Häufig ist ebenfalls eine Streustruktur auf der Kalotten-Innenfläche vorhanden, welche vor allem durch Verbreitern der ansonsten punktförmig erscheinenden Lichtquellen für ein gutes Erscheinungsbild der Leuchte sorgen.

Eine vorteilhafte Ausführungsform von Warnleuchten wird von der EP 3 043 111 B1 offenbart. Diese schlägt eine Signalvorrichtung vor, die aus mehreren Signalmodulen aufgebaut ist. Das Signalmodul enthält dabei ein Leiterplattenelement mit LEDs und das Signalmodul ist lösbar mit einem weiteren Signalmodul mithilfe einer Bajonettverbindung verbindbar, wobei die Signalmodule im verbundenen Zustand übereinander angeordnet sind und von den verbundenen Signalmodulen eine durchgehende Leiterbahn über die Leiterplattenelemente gebildet wird. Zusätzlich zu dem beispielsweise in einem Stück gespritzten Gehäuse, bestehend aus einer Mantelfläche und einer Deckfläche, kann ein extra hinzuzufügendes Optikelement mit Linsen vorgesehen sein, mit welchen die von einer jeweils zugehörigen LED abgegebenen Lichtstrahlen verteilt bzw. gerichtet werden. Die Fertigung dieser Signalvorrichtung bzw. eines Signalmoduls ist allerdings aufwendig, da zusätzlich ein Optikelement mit Linsen hergestellt und im Signalmodul befestigt werden muss.

Weiters zeigen die EP 3 199 866 A1, die EP 2 878 879 A1, die WO 2009/125160 A1 und die JP 2005 044738 A gestapelte Signallampen.

Ein Ziel der Erfindung ist es, eine Signalvorrichtung bzw. ein Gehäuse zur Aufnahme eines Leiterplattenelements mit Leuchtelementen zu schaffen, die möglichst einfach hergestellt werden kann, wobei insbesondere weiters
- die Rundum-Abstrahlung bzw. sektorale Abstrahlung vergleichmäßigt wird,
- die Abstrahlungsbreite quer zur Umfangsrichtung gebündelt bzw. gestaltet wird,
- die Lichtabstrahlung aus jeder Betrachtungsrichtung über einen wesentlichen Anteil der sichtbaren Austrittsfläche verteilt wird, und/oder
- die Bündelung und Vergleichmäßigung in Umfangsrichtung und die Bündelung quer dazu bei virtuellen Drehleuchten erreicht wird.

Dies wird in der vorliegenden Erfindung durch ein Gehäuse nach Anspruch 1, eine Leuchtsignalvorrichtung nach Anspruch 13 und ein Verfahren nach Anspruch 14 erzielt. Beim Gehäuse zur Aufnahme zumindest eines Leiterplattenelements wie eingangs beschrieben sind die Linsenvorrichtung und die Deckfläche einstückig ausgebildet, wobei die Linsenvorrichtung nicht in direktem Kontakt mit der Mantelfläche ist, wobei die Linsenvorrichtung ausschließlich über die Deckfläche mit der Mantelfläche in Verbindung steht, wobei die Linsenvorrichtung von der Lichtaustrittsfläche der Mantelfläche einen Abstand von mehr als dem 0,5-fachen der radialen Erstreckung des Gehäuses aufweist. Weiters sind bei der Leuchtsignalvorrichtung wie eingangs beschrieben das Gehäuse und das zumindest eine Leiterplattenelement entsprechend ausgeführt, wobei bevorzugt das zumindest eine Leuchtelemente jeweils eine LED ist, die besonders bevorzugt linsenlos ist, einen ebenen Lichtaustritt aufweist und/oder als oberflächenmontiertes Bauelement (SMD) ausgeführt ist und beim Verfahren zur Herstellung eines Gehäuses wie eingangs beschrieben werden die Linsenvorrichtung und die Deckfläche einstückig hergestellt, wobei bevorzugt die Linsenvorrichtung unmittelbar entformbar oder mit einer Werkzeug-Konstruktionsweise, besonders bevorzugt einem Innenschieber, einem Zweistufen-Auswerfer, einem Schräg-Auswerfer, einem Feder-Auswerfer oder einem Einfallkern, entformbar hergestellt wird, wobei die Linsenvorrichtung nicht in direktem Kontakt mit der Mantelfläche ist, wobei die Linsenvorrichtung ausschließlich über die Deckfläche mit der Mantelfläche in Verbindung steht, wobei die Linsenvorrichtung von der Lichtaustrittsfläche der Mantelfläche einen Abstand von mehr als dem 0,5-fachen der radialen Erstreckung des Gehäuses aufweist.

Die Linsenvorrichtung ist also einstückig bzw. einteilig mit dem Gehäuse, insbesondere der Deckfläche, d. h. sie ist integral mit diesem bzw. dieser ausgebildet. Die Linsenvorrichtung kann dabei eine beliebige Kombination von Linsen und gegebenenfalls eine entsprechende Halterung dieser darstellen. Als Linse können beispielsweise beliebige lichtbrechende, transparente Körper verwendet werden, beispielsweise Sammellinsen, Zerstreuungslinsen, oder Linsen die deren Funktionen kombinieren, z. B. auch richtungsabhängig. Es können auch mehrere Linsenvorrichtungen vorgesehen sein, die jeweils einstückig mit der Deckfläche ausgebildet sind. Weiters ist die Linsenvorrichtung nicht in direktem Kontakt mit der Mantelfläche. Es sind vorteilhafterweise allerdings auch die Deckfläche und die Mantelfläche einstückig ausgebildet.

Durch die einstückige Ausbildung werden die Fertigung und die Montage von Linsen, insbesondere von Primärlinsen, eingespart, wobei die technische Leistungsfähigkeit unverändert bleibt. Sofern das Gehäuse, insbesondere die Lichtaustrittsfläche, eingefärbt ist, muss die Wandstärke sowohl des Gehäuses/der Lichtaustrittsfläche als auch der Linsenvorrichtung bei der Bestimmung der notwendigen Farbmenge berücksichtigt werden.

Die Lichtaustrittsfläche ist insbesondere aus einem transparenten Material gefertigt. Die Lichtaustrittsfläche kann beispielsweise die gesamte oder einen Teil der Mantelfläche umfassen. Definitionsgemäß ist die Lichtaustrittsfläche ein Teil der Mantelfläche, es kann aber auch durch die Deckfläche oder einen Teil derselben Licht abgegeben werden. Der restliche Teil des Gehäuses, der nicht die Lichtaustrittsfläche bildet, kann transparent, teiltransparent oder opak sein.

Die Deckfläche muss nicht die gesamte von einer Oberkante der Mantelfläche gebildete Fläche abdecken. Sie kann beispielsweise auch nur als Verbindungslinie zwischen zwei Stellen der Oberkante ausgebildet sein, wobei die Linsenvorrichtung mit der Verbindungslinie einstückig ausgebildet ist.

Die radiale(n) Richtung(en) ist/sind orthogonal zur axialen Richtung. Üblicherweise entspricht die axiale Richtung der Höhenerstreckungsrichtung der Mantelfläche. Die Deckfläche kann im Wesentlichen plan sein, insbesondere auf der der Linsenvorrichtung abgewandten Seite. Sofern die Deckfläche im Wesentlichen plan ist, wird üblicherweise die axiale Richtung normal zur Ebene der Deckfläche sein bzw. die radiale(n) Richtung(en) parallel zur Ebene der Deckfläche.

Es ist vorgesehen, dass die Linsenvorrichtung von der Lichtaustrittsfläche der Mantelfläche einen Abstand von mehr als dem 0,5-fachen, bevorzugt dem 0,7-fachen, der radialen Erstreckung des Gehäuses aufweist. Es beträgt insbesondere ein (insbesondere radialer) Abstand der Linsenvorrichtung (insbesondere jedes Punktes der Linsenvorrichtung) von der Lichtaustrittsfläche (insbesondere jedes Punktes der Lichtaustrittsfläche) mehr als das 0,5-fache, bevorzugt das 0,7-fache der radialen Erstreckung des Gehäuses. Ebenfalls ist es vorteilhaft, wenn eine radiale Erstreckung der Linsenvorrichtung (insbesondere in Richtungen der Lichtaustrittsfläche) im Wesentlichen das 0,15-fache bis 0,6-fache oder weniger als das 0,7-fache, bevorzugt weniger als das 0,5-fache, noch mehr bevorzugt weniger als das 0,3-fache, der radialen Erstreckung der Mantelfläche beträgt. Es können insbesondere linsenlose Leuchtelemente, z. B. LEDs, auf dem Leiterplattenelement vorgesehen sein, die einen ebenen Lichtaustritt aufweisen und/oder als oberflächenmontiertes Bauelement (SMD) ausgeführt sind. Diese haben beispielsweise eine hemisphärische Abstrahlung im Wesentlichen mit einer Cosinus-Verteilung, wobei die größte Abstrahlung in Achsrichtung, d. h. normal zum Leiterplattenelement in üblicher Befestigung des Leuchtelements, erreicht wird und diese mit zunehmender Veränderung des Betrachtungswinkels entsprechend einer Cosinus-Verteilung abnimmt, bei einem Winkel von 90° zur Normalen beträgt sie Null.

Bei der Bauweise mit nur einer Platine würde das Gehäuse beispielsweise im seitlichen Bereich der Platine dunkel bleiben, wenn nicht durch eine Primäroptik bzw. Linsenvorrichtung Licht dorthin gelenkt würde. Ein Zusammenlegen der Linsenvorrichtung bzw. derer Linsen mit den Streulinsen, die häufig auf der Lichtaustrittsfläche vorgesehen sind, würde nicht zum Erfolg führen, da eine räumliche Trennung bzw. Distanz von Linse und Gehäuse zur Vergleichmäßigung benötigt wird.

In einer bevorzugten Ausführungsform des Gehäuses hat die Mantelfläche die Form eines Zylinders, eines Zylindersektor, vorzugsweise eines Halbzylinders, oder eines Zylindersegments, wobei bevorzugt die Lichtaustrittsfläche der Mantelfläche im Wesentlichen dem Bereich der Mantelfläche entspricht, deren Querschnitt normal zur Mantelfläche und/oder normal zur axialen Richtung rund ist. Unter einem Zylindersektor (Zylinderausschnitt) wird dabei der Schnitt eines Zylinders mit einer Ebene verstanden, wobei die Mantelfläche gebildet wird von der Mantelfläche des Zylinders auf einer Seite der Ebene und der von den (insbesondere vier) Schnittlinien des Zylinders mit der Ebene begrenzten Fläche, die auf der Ebene liegt. Die schneidende Ebene ist dabei vorzugsweise parallel zur Mantelfläche und/oder der axialen Richtung des zu schneidenden Zylinders. Ein Zylindersegment entsteht durch den Schnitt eines Zylinder mit zwei Ebenen, die vorzugsweise parallel zur Mantelfläche des Zylinders und/ oder der axialen Richtung sind und bevorzugt jeweils eine Mittelachse der Mantelfläche beinhalten. Der Zylinder, der Zylindersektor bzw. das Zylindersegment sind vorzugsweise aus einem geraden Zylinder gebildet.

In einer vorteilhaften Ausführungsform weist die Linsenvorrichtung einen in eine Höhenerstreckungsrichtung bzw. in axialer Richtung der Mantelfläche im Wesentlichen gleich bleibenden Profilquerschnitt durch eine Ebene normal zur Höhenerstreckungsrichtung der Mantelfläche bzw. zur axialen Richtung auf. Somit weist die Linsenvorrichtung einen unmittelbar entformbaren Querschnitt auf und insbesondere im Spritzguss kann das gesamte Gehäuse aus einem Stück gespritzt werden und anschließend einfach und unmittelbar entformt werden. Weiters kann die Linsenvorrichtung einen Profilquerschnitt durch eine Ebene normal zur Höhenerstreckungsrichtung der Mantelfläche bzw. zur axialen Richtung aufweisen, der in eine Höhenerstreckungsrichtung der Mantelfläche bzw. in axialer Richtung eine gleichbleibende Form, allerdings in veränderlicher Größe aufweist, d. h. dass der beschriebene Profilquerschnitt entlang der Höhenerstreckungsrichtung der Mantelfläche bzw. entlang axialer Richtung geometrisch ähnlich, insbesondere nur zentrisch gestreckt, ist. Somit kann die Linsenvorrichtung beispielsweise pyramidenförmig sein, wobei verschiedenste Grundflächen möglich sind und wobei diese vorzugsweise in eine Richtung weg von der Mantelfläche zulaufend sind, sodass sie wiederum unmittelbar entformbar ist. Insbesondere kann die Linsenvorrichtung einen oder mehrere Profil-Linsenstäbe umfassen, die einen in eine Höhenerstreckungsrichtung der Mantelfläche bzw. in axialer Richtung gleich bleibenden Profilquerschnitt durch eine Ebene normal zur Höhenerstreckungsrichtung der Mantelfläche bzw. zur axialen Richtung aufweisen, wobei diese dementsprechend das Licht nur in radiale Richtungen manipulieren, d. h. streuen oder fokussieren, können, während konstruktinosbedingt eine axiale Manipulation (aufgrund des in dieser Richtung gleichbleibenden Profilquerschnitts) nicht oder nur sehr eingeschränkt möglich ist. Beispielsweise kann der Lichtstrahl in radialer (Umfangs-)Richtung über einen bestimmten azimutalen Winkelbereich vergleichmäßigt werden.

Selbstverständlich können zusätzlich zur einstückig ausgebildeten Linsenvorrichtung weitere Linsen vorgesehen sein.

In einer bevorzugten Ausführungsform weist die Linsenvorrichtung zumindest eine Linsenkuppe auf, wobei die zumindest eine Linsenkuppe vorzugsweise jeweils einem Leuchtelement zugeordnet ist, d. h. dass nach der Aufnahme des Leiterplattenelements die Linsenkuppe sich vor dem Leuchtelement (in Richtung des Gehäuses bzw. eines Teils der Lichtaustrittsfläche) befindet. Unter Linsenkuppe wird dabei insbesondere eine linsenförmige Einbuchtung bzw. Ausbuchtung der Linsenvorrichtung verstanden. Mithilfe von Linsenkuppen ist es möglich, die Lichtausbreitung nicht nur in radialer, sondern auch in axialer Richtung zu manipulieren. Beispielsweise kann der Lichtstrahl in radialer Richtung über einen bestimmten azimutalen Winkelbereich vergleichmäßigt werden, wohingegen er in einen bestimmten axialen, d. h. polaren, Winkelbereich fokussiert wird. Die Linsenkuppen können dementsprechend kompliziert ausgestaltet sein, wobei sie mit bekannten Werkzeug-Konstruktionsweisen, beispielsweise einem Innenschieber, einem Zweistufen-, Schräg- oder Feder-Auswerfer, oder einem Einfallkern, entformbar sind bzw. nach dem Spritzguss entformt werden.

Unter dem azimutalen Winkel wird ein Winkel zwischen zwei Linien normal zur Höhenerstreckungsrichtung der Mantelfläche bzw. zur axialen Richtung verstanden. Der polare Winkel beschreibt einen Winkel zwischen zwei Linien, die in der Ebene der Höhenerstreckungsrichtung liegen bzw. parallel zur radialen Richtung/normal zur axialen Richtung sind, wobei der beschriebene Winkelbereich insbesondere drehsymmetrisch um einen Mittelpunkt der Mantelfläche (bzw. innerhalb des festgelegten azimutalen Winkelbereichs) zu betrachten ist und die Linien ebenfalls bevorzugt eine Ober- und eine Unterkante der Lichtaustrittsfläche schneiden. Die azimutalen und polaren Winkel werden entsprechend Zylinderkoordinaten verstanden, wobei die z-Achse der axialen Richtung entspricht und die x- und die y-Achse (die einem Polarkoordinatensystem entsprechen) normal zur axialen Richtung bzw. parallel zur radialen Richtung sind. Der azimutale Winkelbereich umfasst somit bis zu 360°, während der polare bis zu 180° umfasst.

Im Fall von Profil-Linsenstäben können die Anzahl und die Position der Leuchtelemente auf dem zu verwendenden Leiterplattenelement im Wesentlichen frei gewählt werden, wobei vorteilhafterweise die Leuchtelemente in einer Reihe auf einer Linie parallel zur Höhenerstreckungsrichtung der Mantelfläche bzw. der Linsenvorrichtung/des Profil-Linsenstabes angeordnet sind. Im Fall von Linsenkuppen ist die Anzahl und Position der Leuchtelemente auf dem anzubringenden Leiterplattenelement üblicherweise vorbestimmt. Es sind auch Kombinationen aus Profil-Linsenstäben und Linsenkuppen möglich.

Das vorgeschlagene Gehäuse kann insbesondere dazu geeignet sein, dass mehrere solcher Gehäuse übereinander angebracht werden und beispielsweise mithilfe einer Bajonettverbindung miteinander verbunden werden, wobei vorzugsweise die aufgenommenen Leiterplattenelemente eine durchgehende Verbindungsleitung bilden. Die Ausgestaltung des Gehäuses, mit Ausnahme der Linsenvorrichtung und des aufzunehmende Leiterplattenelements, die mit der Deckfläche einstückig ausgebildet sein soll, kann insbesondere entsprechend der im EP 3 043 111 B1 vorgeschlagenen erfolgen, die hiermit durch Referenz vollumfänglich in dieser Anmeldung aufgenommen sein soll.

Es ist vorteilhaft, wenn die Linsenvorrichtung jeweils eine Nut zur Aufnahme eines Leiterplattenelements und/oder einer Reihe von auf einer Linie im Wesentlichen parallel zur Höhenerstreckungsrichtung der Mantelfläche angeordneten Leuchtelemente aufweist. Die Einstückigkeit der gesamten Linsenvorrichtung bzw. aller Linsen mit dem Gehäuse, insbesondere der Deckfläche, erlaubt bei der Verwendung von mehreren solchen auf einer Linie angeordneten Reihen von Leuchtelementen die mechanische Verbindung der (jeweils einer solche Reihe zugeordneten) Linsen untereinander und damit eine erhebliche Verbesserung der inneren Stabilität, insbesondere sofern jeweils eine solche Reihe von Leuchtelementen in axialen Nuten, d. h. solchen in eine Höhenerstreckungsrichtung der Mantelfläche, gehalten werden.

Insbesondere wenn die Mantelfläche entsprechend der Mantelfläche eines Zylinders ausgebildet ist, stellt es eine bevorzugte Ausführungsform dar, wenn die Aufnahme genau eines Leiterplattenelements, das bevorzugt Leuchtelemente auf beiden Seiten aufweist, die sich besonders bevorzugt jeweils auf einer Linie parallel zur Höhenerstreckungsrichtung der Mantelfläche befinden, vorgesehen ist und die Linsenvorrichtung zwei Profil-Linsenstäbe aufweist, zwischen die das Leiterplattenelement eingefügt werden kann. Eine Bauweise mit einer großen Leiterplatte mit Leuchtelementen, insbesondere LEDs, auf der Vorder- und Hinterseite, die durch zwei Profil-Linsenstäbe gehalten wird, welche für rundum gleiche Helligkeit sorgen, indem jeder Profil-Linsenstab das Licht in Umfangsrichtung über einen azimutalen Winkelbereich von 180° vergleichmäßigt, ist besonders kostengünstig und weist eine gute innere Wärmeabfuhr auf. Bei dieser Ausführungsform ist es vorteilhaft, wenn die Linsenvorrichtung von der Lichtaustrittsfläche der Mantelfläche einen Abstand von mehr als dem 0,5-fachen, bevorzugt dem 0,75-fachen, noch mehr bevorzugt dem 0,85-fachen der radialen Erstreckung des Gehäuses aufweist. Es beträgt insbesondere einen (insbesondere radialen) Abstand der Linsenvorrichtung (insbesondere jedes Punktes der Linsenvorrichtung) von der Lichtaustrittsfläche (insbesondere jedes Punktes der Lichtaustrittsfläche) mehr als des 0,5-fachen, bevorzugt des 0,75-fachen, noch mehr bevorzugt dem 0,85-fachen der radialen Erstreckung des Gehäuses. Ebenfalls ist es vorteilhaft, wenn eine radiale Erstreckung der Linsenvorrichtung im Wesentlichen das 0,15-fache bis 0,25-fache der radialen Erstreckung der Mantelfläche beträgt.

In einer bevorzugten Ausführungsform weist die Mantelfläche des Gehäuses die Form der Mantelfläche eines Halbzylinders auf, wobei die Lichtaustrittsfläche der runden Fläche der Mantelfläche (und gegebenenfalls der Deckfläche) entspricht, wobei als Linsenvorrichtung ein Profil-Linsenstab vorgesehen ist, wobei zwischen der der planen Fläche der Mantelfläche und dem Profil-Linsenstab ein Spalt zur Aufnahme des Leiterplattenelements vorgesehen ist. Das Leiterplattenelement weist auf der im aufgenommenen Zustand der Lichtaustrittsfläche zugewandten Seite zumindest ein Leuchtelement auf, vorzugsweise jedoch eine Reihe von Leuchtelementen, die auf einer Linie parallel zur Höhenerstreckungsrichtung der Mantelfläche angeordnet sind, wobei der Profil-Linsenstab angeordnet ist, um als Linse dieser Reihe von Leuchtelementen zu dienen. Die Erfindung kann somit auch bei einer sektoralen Bauweise der zu bildenden Warnleuchte verwendet werden, etwa bei halbseitiger Abstrahlung im Fall einer Wandmontage.

Die beiden letztgenannten Ausführungsformen sind auch möglich mit der Verwendung von Linsenkuppen in der Linsenvorrichtung anstatt der Profil-Linsenstäbe, welche das Licht nicht nur in Umfangsrichtung über einen azimutalen Winkelbereich von 2 mal 180° bzw. von 180° durch Streuen vergleichmäßigen, sondern auch quer dazu, d. h. in einen polaren Winkelbereich, bündeln. Hierdurch kann eine höhere Umfangshelligkeit auf Kosten der Axialhelligkeit erzielt werden. Dies stellt beispielsweise eine typische Bauweise für Warnleuchten-Säulen dar.

In einer vorteilhaften Ausführungsform ist die Aufnahme mehrerer Leiterplattenelemente vorgesehen, die im Wesentlichen entlang eines Kreisbogens, bevorzugt eines Kreises, aufgenommen werden, dessen Mittelpunkt bevorzugt mit einem Mittelpunkt der Mantelfläche übereinstimmt, wobei die Leuchtelemente der Leiterplattenelemente vorzugsweise auf Linien parallel zur Höhenerstreckungsrichtung der Mantelfläche und schneidend den Kreisbogen angeordnet sind. D. h. die Leiterplattenelemente sind im aufgenommenen Zustand derart angeordnet, dass die Mittelpunkte der Leiterplattenelemente auf einem Kreisbogen, vorzugsweise regelmäßig beabstandet, liegen bzw. deren Mittelachsen in Höhenerstreckungsrichtung der Mantelfläche schneiden, so dass das jeweils eine Leuchtelement der Leiterplattenelemente auf einem Kreisbogen, vorzugsweise regelmäßig beabstandet, liegt oder dass die Linien parallel zur Höhenerstreckungsrichtung der Mantelfläche, auf denen eine Reihe von Leuchtelementen angeordnet sind, auf jeweils einem Leiterplattenelement auf einem Kreisbogen, vorzugsweise regelmäßig beabstandet, liegen. Die Linsenvorrichtung weist vorzugsweise Linsenkuppen auf, die jeweils das Licht eines Leuchtelements oder das Licht mehrerer Leuchtelemente eines Leiterplattenelements beeinflussen. Dabei kann die Linsenvorrichtung selbst im Wesentlichen die gleiche Form wie die Mantelfläche, nur mit einem geringeren Durchmesser, aufweisen, wobei Linsenkuppen an ihrer Oberfläche, jeweils einem Leuchtelement zugeordnet, angeordnet sind. Es sind vorzugsweise mehrere schmale Leiterplattenelemente mit je einer Reihe auf einer Linie parallel zur Höhenerstreckungsrichtung der Mantelfläche angeordneten Leuchtelementen so im Kreis angeordnet, dass die Leuchtelemente radial nach außen leuchten und deren Licht je durch eine Linse entweder nur in Umfangsrichtung gestreut oder gesammelt wird oder zusätzlich auch senkrecht dazu verteilt oder gesammelt wird. Bei dieser Ausführungsform, bei der die Aufnahme mehrerer Leiterplattenelemente vorgesehen ist, ist es vorteilhaft, wenn die Linsenvorrichtung von der Lichtaustrittsfläche der Mantelfläche einen Abstand von mehr als dem 0,6-fachen der radialen Erstreckung des Gehäuses aufweist. Es beträgt insbesondere ein (insbesondere radialer) Abstand der Linsenvorrichtung (insbesondere jedes Punktes der Linsenvorrichtung) von der Lichtaustrittsfläche (insbesondere jedes Punktes der Lichtaustrittsfläche) mehr als das 0,6-fache der radialen Erstreckung des Gehäuses. Ebenfalls ist es vorteilhaft, wenn eine radiale Erstreckung der Linsenvorrichtung im Wesentlichen das 0,4-fache bis 0,6-fache der radialen Erstreckung der Mantelfläche beträgt.

Es ist vorteilhaft, wenn die Linsenvorrichtung das von auf einer Linie parallel zur Höhenerstreckungsrichtung der Mantelfläche liegenden Leuchtelementen abgestrahlte Signallicht jeweils in Umfangsrichtung in einen im Wesentlichen für jede Reihe unterschiedlichen azimutalen, vorzugsweise genau an den nächsten angrenzenden, Winkelbereich fokussiert und vorzugsweise über diesen Winkelbereich vergleichmäßigt, wobei bevorzugt die Linsenvorrichtung das Signallicht in einen polaren Winkelbereich bündelt.

Gehäuse, die bei der Aufnahme der Leiterplattenelementen für mehrere Reihen an Leuchtelemente, die auf einer Linie im Wesentlichen parallel zur Höhenerstreckungsrichtung der Mantelfläche angeordnet sind, ausgelegt sind, benötigen durch die Linsenvorrichtung nicht notwendigerweise eine Vergleichmäßigung des Lichtes über die gesamte Umfangsrichtung der Lichtaustrittsfläche, sondern es können auch kleinere Sektoren, d. h. azimutale Winkelbereiche, der Lichtverteilung gewünscht sein, welche insbesondere nahtlos aneinander grenzen. Insbesondere für virtuelle Drehleuchten ist eine solche Anordnung mit mehreren nach Aufnahme der Leiterplatten im Wesentlichen auf einem Kreis(bogen) bzw. auf einem Zylinder(ausschnitt) angeordneten Leuchtelementen vorteilhaft. Dabei sollte die Linsenvorrichtung das Licht jedes Leuchtelements bzw. jeder Reihe von auf einer Linie parallel zur Höhenerstreckungsrichtung der Mantelfläche angeordneten Leuchtelementen jeweils in einem azimutalen Winkelbereich sammeln und vorzugsweise auch quer dazu, d. h. in einen polaren Winkelbereich, lichtsammelnde Funktion aufweisen. Bei virtuellen Drehleuchten werden die einzelnen Reihen von Leuchtelementen beispielsweise sequentiell angesteuert, um so einen visuellen Dreheffekt der Warnleuchte zu erzielen. Je mehr Reihen an Leuchtelementen vorhanden sind, umso enger können die Linsen das Licht der einzelnen Reihen in jeweilige aneinander angrenzende azimutale Winkelbereiche bündeln und umso intensiver bzw. gleichmäßiger wird der scheinbar rotierende Lichtstrahl. Auf einen Winkelbereich von 180° vergleichmäßigende Linsen würden nur einen geringen Dreheffekt zusammenbringen, die Bauweise mit nur einem beidseitig mit Leuchtelementen ausgestatteten Leiterplattenelement so gut wie gar keinen Dreheffekt. Für virtuelle Drehleuchten muss die elektrische Ansteuerung der Reihen von Leuchtelementen mit dem optischen Konzept der Linsenvorrichtung und des Gehäuses abgestimmt sein.

Wie bereits im Zusammenhang mit bevorzugten Ausführungsformen beschrieben ist es vorteilhaft, wenn die Linsenvorrichtung das Signallicht in Umfangsrichtung über einen azimutalen Winkelbereich, der der Lichtaustrittsfläche der Mantelfläche entspricht, vergleichmäßigt, d. h. bündelt und/oder streut, und vorzugsweise das Signallicht in einen polaren Winkelbereich bündelt. Die Bündelung quer zur Umfangsrichtung, d. h. in einen polaren Winkelbereich, wird insbesondere benötigt, wenn das rundum abgestrahlte Licht insgesamt schräg nach unten abgestrahlt werden soll, z. B. bei hoher Anordnung der Signalleuchtvorrichtung, damit Licht nicht ungenutzt über alles hinweg ausgestrahlt wird.

Es ist bevorzugt, dass die Lichtaustrittsfläche der Mantelfläche eine Streustruktur aufweist.

Es ist vorteilhaft, dass die Linsenvorrichtung das zumindest eine von dem Gehäuse aufnehmbare Leiterplattenelement im aufgenommenen Zustand zumindest teilweise umschließt. Somit kann eine besonders gute Stabilität erreicht werden.

Bezugnehmend auf die Leuchtsignalvorrichtung stellt die einstückige Ausführung von Linsenvorrichtung und Deckfläche eine besonders einfache Konstruktionsmöglichkeit dar, insbesondere wenn die Leuchtelemente linsenlos ausgeführt sind. Bezugnehmend auf das Verfahren zur Herstellung eines Gehäuses zur Aufnahme zumindest eines Leiterplattenelements mit zumindest einem Leuchtelement zur Abgabe eines Signallichtes stellt dies eine besonders kostengünstige und einfache Herstellungsmethode dar.

Im Folgenden wird die Erfindung anhand der Figuren beschrieben. Dabei zeigen die Figuren im Einzelnen:
Fig. 1a eine Schrägansicht einer Ausführungsform des erfindungsgemäßen Gehäuses mit zylinderförmiger Mantelfläche zur Aufnahme eines Leiterplattenelements von schräg unten;
Fig. 1b dieselbe Ausführungsform wie Fig. 1a von unten;
Fig. 1c eine Schnittansicht gemäß der Linie F-F in Fig. 1b;
Fig. 1d eine Schnittansicht gemäß der Linie G-G in Fig. 1b;
Fig. 1e dieselbe Ansicht wie Fig. 1a, mit eingefügtem Leiterplattenelement;
Fig. 1f dieselbe Ansicht wie Fig. 1b, mit eingefügtem Leiterplattenelement;
Fig. 1g dieselbe Ansicht wie Fig. 1e, mit eingefügtem Leiterplattenelement;
Fig. 1h dieselbe Ansicht wie Fig. 1c, mit eingefügtem Leiterplattenelement;
Fig. 2a eine Schrägansicht einer weiteren bevorzugten Ausführungsform des erfindungsgemäßen Gehäuses mit halbzylinderförmiger Mantelfläche von schräg unten;
Fig. 2b dieselbe Ausführungsform wie Fig. 2a von unten;
Fig. 3a eine Schrägansicht einer weiteren bevorzugten Ausführungsform der erfindungsgemäßen Leuchtsignalvorrichtung mit zylinderförmiger Mantelfläche von schräg unten;
Fig. 3b die Linsenvorrichtung der Ausführungsform der Fig. 3a von schräg unten;
Fig. 3c dieselbe Ausführungsform wie Fig. 3a von unten;
Fig. 3d eine Schnittansicht gemäß der Linie F-F in Fig. 3c.

Fig. 1a zeigt eine bevorzugte Ausführungsform des erfindungsgemäßen Gehäuses 1 in einer Ansicht von schräg unten, Fig. 1b in einer Ansicht von genau unter, Fig. 1c eine Ansicht im Schnitt F-F aus Fig. 1b und Fig. 1d eine Ansicht im Schnitt G-G aus Fig. 1b, wobei die Deckfläche 5 als oben in Bezug auf das Gehäuse 1 definiert wird. Das Gehäuse weist eine Mantelfläche 3 auf, die die Form der Mantelfläche eines Zylinders hat. Die Mantelfläche 3 wird nach oben von der Deckfläche 5 begrenzt. Die Mantelfläche 3 weist eine Streustruktur 6 auf, die im Wesentlichen die Lichtaustrittsfläche 4 bildet, die in der vorliegenden Ausführungsform den gesamten Umfang der Mantelfläche 3 umläuft. Die Linsenvorrichtung 2 ist einstückig mit der Deckfläche 5 ausgebildet. Die Linsenvorrichtung 2 wird dabei von zwei Profil-Linsenstäben 7 gebildet, die eine Nut 8 zur Aufnahme eines Leiterplattenelements 9 (nicht abgebildet, vgl. Fig. 1e bis 1h) bilden. Weiters weisen die Profil-Linsenstäbe 7 jeweils eine Nut 8 zur Aufnahme einer Reihe von Leuchtelemente des Leiterplattenelements 9 auf, die im aufgenommenen Zustand entlang jeweils einer Linie parallel zur Höhenerstreckungsrichtung der Mantelfläche 3 auf beiden Seiten des Leiterplattenelements 9 angeordnet sind. Die Profil-Linsenstäbe 7 vergleichmäßigen das Licht jeweils über einen azimutalen Winkelbereich von 180°, sodass insgesamt die Lichtaustrittsfläche 4 über den gesamten Umfang möglichst gleichmäßig ausgeleuchtet wird. Um die Verteilung des Lichts über den gesamten Umfang der Lichtaustrittsfläche 4 zu ermöglichen, ist ein räumlicher Abstand zwischen Lichtaustrittsfläche 4 und Linsenvorrichtung 7 nötig. Die Linsenvorrichtung 2 ist in dieser Ausführungsform unmittelbar entformbar ausgeführt. Weiters weist das Gehäuse (wie auch in den Ausführungsformen der folgenden Figuren) Vorrichtungen zur Bajonettverbindung mit einem weiteren Gehäuse auf. Die Höhenerstreckungsrichtung der Mantelfläche 3 ist in Fig. 1b also normal zur Bildebene, wohingegen sie in Fig. 1c und 1d genau vertikal ist. Der azimutale Winkel(bereich) liegt dementsprechend in der Bildebene der Fig. 1b, während der polare Winkel(bereich) in der Bildebene der Fig. 1c und 1d liegt.

Die Fig. 1e bis 1h zeigen dieselbe Ausführungsform von den jeweils entsprechenden Ansichten wie die Fig. 1a bis 1d, wobei das Gehäuse 1 zusätzlich das Leiterplattenelement 9 aufweist.

Fig. 2a zeigt eine weitere bevorzugte Ausführungsform des Gehäuses 1 in einer Ansicht von schräg unten und Fig. 2b dieselbe Ausführungsform in einer Ansicht von unten, wobei die Mantelfläche 3 die Form der Mantelfläche eines Halbzylinders aufweist. Die im Querschnitt runde Fläche der Mantelfläche über einen Teil der Höhe der Mantelfläche bildet dabei die Lichtaustrittsfläche 4, die eine Streustruktur 6 aufweist. Die Linsenvorrichtung 2, die einstückig mit der Deckfläche 5 ausgebildet ist, weist einen Profil-Linsenstab 7 auf, der zusammen mit der planen Fläche der Mantelfläche 3 eine Nut 8 zur Aufnahme eines Leiterplattenelements 9 (nicht abgebildet) darstellt, wobei das Leiterplattenelement 9 ein Reihe von Leuchtelementen auf der im aufgenommenen Zustand der Lichtaustrittsfläche 4 zugewandten Seite aufweist, die auf einer Linie parallel zur Höhenerstreckungsrichtung der Mantelfläche 3 angeordnet sind und für die ebenfalls eine Nut 8 in der Linsenvorrichtung 2 vorgesehen ist. Der Profil-Linsenstab 7 vergleichmäßigt das Licht über einen azimutalen Winkelbereich von 180°, der der Lichtaustrittsfläche 4 entspricht. Die Streustruktur 6 streut das Licht von jeweiligen Stellen an der Lichtaustrittsfläche 4 jeweils in einen Bereich von etwa 180° weg von Lichtaustrittsfläche 4 gemessen in der Bildebene der Fig. 2b (d. h. derselben Ebene wie der azimutale Winkel). Der Profil-Linsenstab 7 und damit die Linsenvorrichtung 2 sind wiederum unmittelbar entformbar ausgebildet.

Fig. 3a zeigt eine vorteilhafte Ausführungsform der Leuchtsignalvorrichtung 11 mit dem Gehäuse 1 mit aufgenommenen Leiterplattenelementen 9 in einer Ansicht von schräg unten, Fig. 3b die dazugehörige Linsenvorrichtung im Detail von schräg unten, Fig. 3c die Ausführungsform von unten und Fig. 3d die Ausführungsform in einer Ansicht im Schnitt F-F in Fig. 3c. Die Mantelfläche 3 des Gehäuses 1 ist zylinderförmig ausgebildet und weist eine den gesamten Umfang und einen Teil der Höhe umfassende Lichtaustrittsfläche 4 mit einer Streustruktur 6 auf, wobei die Mantelfläche 3 nach oben im Wesentlichen von der Deckfläche 5 begrenzt wird. Die Linsenvorrichtung 2 ist ebenfalls im Wesentlichen zylinderförmig ausgebildet, wobei die Linsenvorrichtung 2 sechs Nuten 8 aufweist, in die jeweils ein Leiterplattenelement 9 aufgenommen ist. Jedes Leiterplattenelement 9 weist drei Leuchtelemente (nicht abgebildet) auf, die jeweils auf einer Linie parallel zur Höhenerstreckungsrichtung der Mantelfläche 3 angeordnet sind, wobei die Nuten 8 zur Aufnahme der Leiterplatten 9 jeweils weitere Nuten 8 zur Aufnahme der auf einer Linie angeordneten Leuchtelemente aufweisen. Jedem Leuchtelement zugeordnet weist die Linsenvorrichtung 2 eine Linsenkuppe 10 auf. Die Linsenkuppen 10 können beispielsweise so ausgeformt sein, dass das von einem Leuchtelement (bzw. einer auf einer Linie angeordneten Reihe von Leuchtelementen) ausgestrahlte Licht in aneinander angrenzende azimutale Winkelbereiche von 60° (z. B. bei Verwendung als virtuelle Drehleuchte) oder überschneidende Winkelbereiche von 180° gebündelt und vergleichmäßigt wird. Weiters bündeln die Linsenkuppen 10 das ausgestrahlte Licht in einem polaren Winkelbereich, der beispielsweise ein Winkelbereich von wenigen Grad, beispielsweise 15 Grad, über und wenige Grad, beispielsweise 15 Grad, unter der Bildebene in Fig. 3c sein kann. Wenn die Leuchtsignalvorrichtung aufweisend das Gehäuse an einem hohen Ort angebracht wird, kann der polare Winkelbereich auch zwischen der Bildebene oder wenige Grad, beispielsweise 5 Grad, unter der Bildebene in Fig. 3c und einigen Grad, beispielsweise 35 Grad, darunter sein.

Die in den Figuren dargestellten und in deren Zusammenhang beschrieben Ausführungsbeispiele dienen lediglich der Veranschaulichung der Erfindung und sind für diese nicht beschränkend.

## Patentansprüche

1. Gehäuse (1) zur Aufnahme zumindest eines Leiterplattenelements (9) mit zumindest einem Leuchtelement zur Abgabe eines Signallichtes, wobei eine Linsenvorrichtung (2) zur Streuung und/oder Sammlung des vom zumindest einen Leuchtelement abgegebenen Signallichtes vorgesehen ist, wobei die Linsenvorrichtung (2) das zumindest eine von dem Gehäuse (1) aufnehmbare Leiterplattenelement (9) zumindest teilweise umschließt, aufweisend eine Mantelfläche (3) mit einer Lichtaustrittsfläche (4) und eine die Mantelfläche (3) in eine axiale Richtung im Wesentlichen begrenzende Deckfläche (5), wobei die Linsenvorrichtung (2) nicht in direktem Kontakt mit der Mantelfläche (3) ist, **dadurch gekennzeichnet, dass** die Linsenvorrichtung (2) und die Deckfläche (5) einstückig ausgebildet sind, wobei die Linsenvorrichtung (2) ausschließlich über die Deckfläche (5) mit der Mantelfläche (3) in Verbindung steht, wobei die Linsenvorrichtung (2) von der Lichtaustrittsfläche (4) der Mantelfläche (3) einen Abstand von mehr als dem 0,5-fachen der radialen Erstreckung des Gehäuses (1) aufweist.

2. Gehäuse (1) nach Anspruch 1, **dadurch gekennzeichnet, dass** die Linsenvorrichtung (2) von der Lichtaustrittsfläche (4) der Mantelfläche (3) einen Abstand von mehr als dem 0,7-fachen der radialen Erstreckung des Gehäuses (1) aufweist.

3. Gehäuse (1) nach einem der vorhergehenden Ansprüche, **dadurch gekennzeichnet, dass** die Mantelfläche (3) im Wesentlichen die Form der Mantelfläche (3) eines Zylinders, eines Zylindersektors, vorzugsweise eines Halbzylinders, oder eines Zylindersegments aufweist, wobei bevorzugt die Lichtaustrittsfläche (4) der Mantelfläche (3) im Wesentlichen Bereichen der Mantelfläche (3) entspricht, deren Querschnitt normal zur Mantelfläche (3) rund ist.

4. Gehäuse (1) nach einem der vorhergehenden Ansprüche, **dadurch gekennzeichnet, dass** die Linsenvorrichtung (2) einen in eine Höhenerstreckungsrichtung der Mantelfläche (3) im Wesentlichen gleich bleibenden Profilquerschnitt durch eine Ebene normal zur Höhenerstreckungsrichtung der Mantelfläche (3) aufweist.

5. Gehäuse (1) nach einem der Ansprüche 1 bis 3, **dadurch gekennzeichnet, dass** die Linsenvorrichtung (2) zumindest eine Linsenkuppe (10) aufweist, wobei die zumindest eine Linsenkuppe (10) vorzugsweise jeweils einem der Leuchtelemente zugeordnet ist.

6. Gehäuse (1) nach einem der vorhergehenden Ansprüche, **dadurch gekennzeichnet, dass** die Linsenvorrichtung (2) jeweils eine Nut (8) zur Aufnahme eines Leiterplattenelements (9) und/oder einer Reihe von auf einer Linie im Wesentlichen parallel zur Höhenerstreckungsrichtung der Mantelfläche (3) angeordneten Leuchtelemente aufweist.

7. Gehäuse (1) nach einem der Ansprüche 1 bis 6, **dadurch gekennzeichnet, dass** die Aufnahme eines Leiterplattenelements (9), das bevorzugt Leuchtelemente auf beiden Seiten aufweist, die sich besonders bevorzugt jeweils auf einer Linie parallel zur Höhenerstreckungsrichtung der Mantelfläche (3) befinden, vorgesehen ist und die Linsenvorrichtung (2) zwei Profil-Linsenstäbe (7) aufweist, zwischen die das Leiterplattenelement (9) eingefügt werden kann.

8. Gehäuse (1) nach einem der Ansprüche 1 bis 6, **dadurch gekennzeichnet, dass** die Mantelfläche (3) die Form der Mantelfläche (3) eines Halbzylinders aufweist und als Linsenvorrichtung (2) ein Profil-Linsenstab (7) vorgesehen ist, wobei zwischen einer planen Fläche der Mantelfläche (3) und dem Profil-Linsenstab (7) ein Spalt zur Aufnahme des Leiterplattenelements (9), das bevorzugt auf der der planen Fläche der Mantelfläche (3) abgewandten Seite zumindest ein Leuchtelement aufweist, vorgesehen ist.

9. Gehäuse (1) nach einem der Ansprüche 1 bis 6, **dadurch gekennzeichnet, dass** die Aufnahme mehrerer Leiterplattenelemente (9) vorgesehen ist, die im Wesentlichen entlang eines Kreisbogens, bevorzugt eines Kreises, aufgenommen werden, dessen Mittelpunkt bevorzugt mit einem Mittelpunkt der Mantelfläche (3) übereinstimmt, wobei vorzugsweise
die Leuchtelemente der Leiterplattenelemente (9) auf Linien parallel zur Höhenerstreckungsrichtung der Mantelfläche (3) und schneidend den Kreisbogen angeordnet sind und/oder die Linsenvorrichtung (2) Linsenkuppen (10) aufweist, die jeweils das Licht eines Leuchtelements oder das Licht mehrerer Leuchtelemente eines Leiterplattenelements (9) manipulieren.

10. Gehäuse (1) nach Anspruch 9, **dadurch gekennzeichnet, dass** die Linsenvorrichtung (2) das von auf einer Linie parallel zur Höhenerstreckungsrichtung der Mantelfläche (3) liegenden Leuchtelementen abgestrahlte Signallicht jeweils in Umfangsrichtung in einen im Wesentlichen für jede Reihe unterschiedlichen azimutalen Winkelbereich fokussiert und vorzugsweise über diesen Winkelbereich vergleichmäßigt, wobei bevorzugt die Linsenvorrichtung (2) das Signallicht in einen polaren Winkelbereich bündelt.

11. Gehäuse (1) nach einem der Ansprüche 1 bis 9, **dadurch gekennzeichnet, dass** die Linsenvorrichtung (2) das Signallicht in Umfangsrichtung über einen azimutalen Winkelbereich, der der Lichtaustrittsfläche (4) der Mantelfläche (3) entspricht, vergleichmäßigt und vorzugsweise das Signallicht in einen polaren Winkelbereich bündelt.

12. Gehäuse (1) nach einem der vorhergehenden Ansprüche, **dadurch gekennzeichnet, dass** die Lichtaustrittsfläche (4) der Mantelfläche (3) eine Streustruktur (6) aufweist.

13. Leuchtsignalvorrichtung (11) aufweisend ein Gehäuse (1) und zumindest ein Leiterplattenelement (9) mit zumindest einem Leuchtelement zur Abgabe eines Signallichtes, **dadurch gekennzeichnet, dass** das Gehäuse (1) und das zumindest eine Leiterplattenelement (9) nach einem der Ansprüche 1 bis 12 ausgeführt sind, wobei bevorzugt das zumindest eine Leuchtelement jeweils eine LED ist, die besonders bevorzugt linsenlos ist, einen ebenen Lichtaustritt aufweist und/oder als oberflächenmontiertes Bauelement (SMD) ausgeführt ist.

14. Verfahren zur Herstellung eines Gehäuses (1) zur Aufnahme zumindest eines Leiterplattenelements (9) mit zumindest einem Leuchtelement zur Abgabe eines Signallichtes, wobei eine Linsenvorrichtung (2) zur Streuung und/oder Sammlung des vom zumindest einen Leuchtelement abgegebenen Signallichtes vorgesehen ist, wobei die Linsenvorrichtung (2) das zumindest eine von dem Gehäuse (1) aufnehmbare Leiterplattenelement (9) zumindest teilweise umschließt, aufweisend eine Mantelfläche (3) mit einer Lichtaustrittsfläche (4) und eine die Mantelfläche (3) in eine axiale Richtung im Wesentlichen begrenzende Deckfläche (5), wobei die Linsenvorrichtung (2) nicht in direktem Kontakt mit der Mantelfläche (3) ist, **dadurch gekennzeichnet, dass** die Linsenvorrichtung (2) und die Deckfläche (5) einstückig hergestellt werden, wobei die Linsenvorrichtung (2) ausschließlich über die Deckfläche (5) mit der Mantelfläche (3) in Verbindung steht, wobei die Linsenvorrichtung (2) von der Lichtaustrittsfläche (4) der Mantelfläche (3) einen Abstand von mehr als dem 0,5-fachen der radialen Erstreckung des Gehäuses (1) aufweist.

15. Verfahren nach Anspruch 14, wobei die Linsenvorrichtung (2) unmittelbar entformbar oder mit einer Werkzeug-Konstruktionsweise, besonders bevorzugt einem Innenschieber, einem Zweistufen-Auswerfer, einem Schräg-Auswerfer, einem Feder-Auswerfer oder einem Einfallkern, entformbar hergestellt wird.

## Claims

1. Housing (1) for receiving at least one printed circuit board element (9) which has at least one lighting element for emitting a signal light, a lens device (2) being provided for scattering and/or collecting the signal light emitted by the at least one lighting element, the lens device (2) at least partially enclosing the at least one printed circuit board element (9) which can be received by the housing (1), said housing comprising a lateral surface (3), which has a light exit surface (4), and a cover surface (5), which substantially delimits the lateral surface (3) in an axial direction, the lens device (2) not being in direct contact with the lateral surface (3), **characterised in that** the lens device (2) is integral with the cover surface (5), the lens device (2) being connected to the lateral surface (3) solely via the cover surface (5), the lens device (2) being spaced apart from the light exit surface (4) of the lateral surface (3) by more than 0.5 times the radial extension of the housing (1).

2. Housing (1) according to claim 1, **characterised in that** the lens device (2) is spaced apart from the light exit surface (4) of the lateral surface (3) by more than 0.7 times the radial extension of the housing (1).

3. Housing (1) according to either of the preceding claims, **characterised in that** the lateral surface (3) is substantially in the shape of the lateral surface (3) of a cylinder, a cylinder sector, preferably a half cylinder, or a cylinder segment, the light exit surface (4) of the lateral surface (3) preferably corresponding substantially to regions of the lateral surface (3), the cross section of which is round normal to the lateral surface (3).

4. Housing (1) according to any of the preceding claims, **characterised in that** the lens device (2) has a profile cross section through a plane normal to the vertical extension direction of the lateral surface (3), which profile cross section remains substantially the same in a vertical extension direction of the lateral surface (3).

5. Housing (1) according to any of claims 1 to 3, **characterised in that** the lens device (2) has at least one lens dome (10), each of the at least one lens domes (10) preferably being assigned to one of the lighting elements.

6. Housing (1) according to any of the preceding claims, **characterised in that** the lens device (2) has a groove (8) for receiving a printed circuit board element (9) and/or a row of lighting elements arranged on a line substantially parallel to the vertical extension direction of the lateral surface (3).

7. Housing (1) according to any of claims 1 to 6, **characterised in that** one printed circuit board element (9) which preferably has lighting elements on both sides, which are in particular located on a line parallel to the vertical extension direction of the lateral surface (3), is received, and the lens device (2) has two profile lens rods (7) between which the printed circuit board element (9) can be inserted.

8. Housing (1) according to any of claims 1 to 6, **characterised in that** the lateral surface (3) is in the shape of the lateral surface (3) of a half cylinder and a profile lens rod (7) is provided as the lens device (2), a gap for receiving the printed circuit board element (9) being provided between a planar surface of the lateral surface (3) and the profile lens rod (7), which gap preferably has at least one lighting element on the side facing away from the planar surface of the lateral surface (3).

9. Housing (1) according to any of claims 1 to 6, **characterised in that** a plurality of printed circuit board elements (9) which are received substantially along a circular arc, preferably a circle, of which the centre point preferably matches a centre point of the lateral surface (3), are received, the lighting elements of the printed circuit board elements (9) preferably being arranged on lines parallel to the vertical extension direction of the lateral surface (3) so as to intersect the circular arc and/or the lens device (2) having lens domes (10) which each manipulate the light of a lighting element or the light of a plurality of lighting elements of a printed circuit board element (9).

10. Housing (1) according to claim 9, **characterised in that** the lens device (2) focuses the signal light radiated by the light elements, which are positioned on a line parallel to the vertical extension direction of the lateral surface (3), in the circumferential direction in a substantially different azimuth angle range for each row, and preferably homogenises said signal light over this angular range, the lens device (2) preferably bundling the signal light into a polar angle range.

11. Housing (1) according to any of claims 1 to 9, **characterised in that** the lens device (2) homogenises the signal light in the circumferential direction over an azimuth angle range corresponding to the light exit surface (4) of the lateral surface (3) and preferably bundles the signal light into a polar angle range.

12. Housing (1) according to any of the preceding claims, **characterised in that** the light exit surface (4) of the lateral surface (3) has a scattering structure (6).

13. Light signal device (11) comprising a housing (1) and at least one printed circuit board element (9) which has at least one lighting element for emitting a signal light, **characterised in that** the housing (1) and the at least one printed circuit board element (9) are designed according to any of claims 1 to 12, each of the at least one lighting elements preferably being an LED which is particularly preferably lensless, has a planar light exit and/or is designed as a surface-mounted component (SMD).

14. Method for producing a housing (1) for receiving at least one printed circuit board element (9) which has at least one lighting element for emitting a signal light, a lens device (2) being provided for scattering and/or collecting the signal light emitted by the at least one lighting element, the lens device (2) at least partially enclosing the at least one printed circuit board element (9) which can be received by the housing (1), said housing comprising a lateral surface (3), which has a light exit surface (4), and a cover surface (5), which substantially delimits the lateral surface (3) in an axial direction, the lens device (2) not being in direct contact with the lateral surface (3), **characterised in that** the lens device (2) is integral with the cover surface (5), the lens device (2) being connected to the lateral surface (3) solely via the cover surface (5), the lens device (2) being spaced apart from the light exit surface (4) of the lateral surface (3) by more than 0.5 times the radial extension of the housing (1).

15. Method according to claim 14, wherein the lens device (2) is made so as to be removable from the mould directly or by means of a tool, particularly preferably an inner slide, a two-stage ejector, an inclined ejector, a spring ejector or a collapsible core.

## Revendications

1. Boîtier (1) pour loger au moins un élément de carte de circuit imprimé (9) avec au moins un élément lumineux pour émettre un signal lumineux, où un dispositif à lentilles (2) pour diffuser et/ou collecter le signal lumineux émis par le au moins un élément lumineux est prévu, où le dispositif à lentilles (2) entoure au moins partiellement le au moins un élément de carte de circuit imprimé (9) pouvant être logé par le boîtier (1), présentant une surface latérale (3) avec une surface de sortie de lumière (4) et une surface de couverture (5) limitant sensiblement la latérale surface (3) dans une direction axiale, où le dispositif à lentilles (2) n'est pas en contact direct avec la surface latérale (3), **caractérisé en ce que** le dispositif à lentilles (2) et la surface de couverture (5) sont conçus d'une seule pièce, où le dispositif à lentilles (2) est relié à la surface latérale (3) exclusivement par l'intermédiaire de la surface de couverture (5), où le dispositif à lentilles (2) présente avec la surface de sortie de lumière (4) de la surface latérale (3) une distance supérieure à 0,5 fois l'extension radiale du boîtier (1).

2. Boîtier (1) selon la revendication 1, **caractérisé en ce que** le dispositif à lentilles (2) présente avec la surface de sortie de lumière (4) de la surface latérale (3) une distance supérieure à 0,7 fois l'extension radiale du boîtier (1).

3. Boîtier (1) selon l'une des revendications précédentes, **caractérisé en ce que** la surface latérale (3) présente sensiblement la forme de la surface latérale (3) d'un cylindre, d'un secteur de cylindre, de préférence d'un demi-cylindre, ou d'un segment de cylindre, où de préférence la surface de sortie de lumière (4) de la surface latérale (3) correspond sensiblement à des domaines de la surface latérale (3) dont la section transversale perpendiculairement à la surface latérale (3) est ronde.

4. Boîtier (1) selon l'une des revendications précédentes, **caractérisé en ce que** le dispositif à lentilles (2) présente une section transversale de profil par un plan perpendiculaire à la direction d'extension en hauteur de la surface latérale (3) sensiblement constante dans une direction d'extension en hauteur de la surface latérale (3).

5. Boîtier (1) selon l'une des revendications 1 à 3, **caractérisé en ce que** le dispositif à lentilles (2) présente au moins un dôme de lentille (10), où le au moins un dôme de lentille (10) est de préférence affecté dans chaque cas à l'un des éléments lumineux.

6. Boîtier (1) selon l'une des revendications précédentes, **caractérisé en ce que** le dispositif à lentilles (2) présente dans chaque cas une rainure (8) pour loger un élément de carte de circuit imprimé (9) et/ou une rangée d'éléments lumineux disposés sur une ligne sensiblement parallèle à la direction d'extension en hauteur de la surface latérale (3).

7. Boîtier (1) selon l'une des revendications 1 à 6, **caractérisé en ce que** le logement d'un élément de carte de circuit imprimé (9), qui présente de préférence des éléments lumineux des deux côtés, qui se trouvent de manière particulièrement préférée chacun sur une ligne parallèle à la direction d'extension en hauteur de la surface latérale (3), est prévu et le dispositif à lentilles (2) présente deux barres de lentilles profilées (7) entre lesquelles l'élément de carte de circuit imprimé (9) peut être inséré.

8. Boîtier (1) selon l'une des revendications 1 à 6, **caractérisé en ce que** la surface latérale (3) présente la forme de la surface latérale (3) d'un demi-cylindre et une barre de lentilles profilées (7) est prévue comme dispositif à lentilles (2), où entre une surface plane de la surface latérale (3) et la barre de lentilles profilées (7) il est prévu un espace pour loger l'élément de carte de circuit imprimé (9), qui présente de préférence au moins un élément lumineux sur le côté opposé à la surface plane de la surface latérale (3).

9. Boîtier (1) selon l'une des revendications 1 à 6, **caractérisé en ce qu'**il est prévu le logement de plusieurs éléments de carte de circuit imprimé (9), qui sont logés sensiblement le long d'un arc de cercle, de préférence d'un cercle, dont le centre coïncide de préférence avec un centre de la surface latérale (3) , où de préférence les éléments lumineux des éléments de carte de circuit imprimé (9) sont disposés sur des lignes parallèles à la direction d'extension en hauteur de la surface latérale (3) et coupant l'arc de cercle et/ou le dispositif à lentilles (2) présente des dômes de lentille (10) qui manipulent chacun la lumière d'un élément lumineux ou la lumière de plusieurs éléments lumineux d'un élément de carte de circuit imprimé (9).

10. Boîtier (1) selon la revendication 9, **caractérisé en ce que** le dispositif à lentilles (2) focalise le signal lumineux émis par des éléments lumineux situés sur une ligne parallèle à la direction d'extension en hauteur de la surface latérale (3) dans la direction circonférentielle dans un domaine angulaire azimutal sensiblement différent pour chaque rangée et de préférence l'uniformise sur ce domaine angulaire, où de préférence le dispositif à lentilles (2) regroupe le signal lumineux dans un domaine angulaire polaire.

11. Boîtier (1) selon l'une des revendications 1 à 9, **caractérisé en ce que** le dispositif à lentilles (2) uniformise le signal lumineux dans la direction circonférentielle sur un domaine angulaire azimutal qui correspond à la surface de sortie de lumière (4) de la surface latérale (3) et de préférence regroupe le signal lumineux dans un domaine angulaire polaire.

12. Boîtier (1) selon l'une des revendications précédentes, **caractérisé en ce que** la surface de sortie de lumière (4) de la surface latérale (3) présente une structure diffusante (6).

13. Dispositif de signalisation lumineuse (11) présentant un boîtier (1) et au moins un élément de carte de circuit imprimé (9) avec au moins un élément lumineux pour émettre un signal lumineux, **caractérisé en ce que** le boîtier (1) et le au moins un élément de carte de circuit imprimé (9) sont réalisés selon l'une des revendications 1 à 12, où de préférence le au moins un élément lumineux est une LED dans chaque cas, qui est de manière particulièrement préférée sans lentille, présente une sortie de lumière plane et/ou est réalisé en tant que composant monté en surface (SMD).

14. Procédé de production d'un boîtier (1) pour loger au moins un élément de carte de circuit imprimé (9) avec au moins un élément lumineux pour émettre un signal lumineux, où un dispositif à lentilles (2) est prévu pour diffuser et/ou collecter le signal lumineux émis par au moins un élément lumineux, où le dispositif à lentilles (2) entoure au moins en partie le au moins un élément de carte de circuit imprimé (9) qui peut être logé par le boîtier (1), présentant une surface latérale (3) avec une surface de sortie de lumière (4) et une surface de couverture (5) limitant sensiblement la surface latérale (3) dans une direction axiale, où le dispositif à lentilles (2) n'est pas en contact direct avec la surface latérale (3), **caractérisé en ce que** le dispositif à lentilles (2) et la surface de couverture (5) sont produites en une seule pièce, où le dispositif à lentilles (2) est relié à la surface latérale (3) exclusivement par l'intermédiaire de la surface de couverture (5), où le dispositif à lentilles (2) présente avec la surface de sortie de lumière (4) de la surface latérale (3) une distance supérieure à 0,5 fois l'extension radiale du boîtier (1).

15. Procédé selon la revendication 14, où le dispositif à lentilles (2) est produit de manière immédiatement démoulable ou démoulable avec une construction d'outil, de manière particulièrement préférée un coulisseau interne, un éjecteur à deux voies, un éjecteur incliné, un éjecteur à ressort ou un noyau à pénétration.
